# EUROPÄISCHE PATENTSCHRIFT

(11) **EP 4 116 050 B1**
(45) Veröffentlichungstag und Bekanntmachung des Hinweises auf die Patenterteilung: **04.09.2024**
(21) Anmeldenummer: 21184470.9
(22) Anmeldetag: 08.07.2021
(51) Int. Cl.: B26D 7/26

(54) **MESSERABNAHMEVORRICHTUNG FÜR EINE SCHNEIDEMASCHINE**
BLADE REMOVAL DEVICE FOR A CUTTING MACHINE
DISPOSITIF DE RETRAIT DE LAME POUR UNE MACHINE À COUPER

(43) Veröffentlichungstag der Anmeldung: 11.01.2023
(73) Patentinhaber: Bizerba SE & Co. KG, 72336 Balingen (DE)
(72) Erfinder: Schalow, Steffen, 72336 Balingen (DE); Kröner, Matthias, 72336 Balingen (DE); Wersching, Claudius, 72336 Balingen (DE)
(74) Vertreter: Kohler Schmid Möbus Patentanwälte

(56) Entgegenhaltungen:
- US-A1- 2017 361 428
- US-B2- 8 136 435

## Beschreibung

Die Erfindung betrifft eine Messerabnahmevorrichtung zum Abnehmen eines Kreismessers einer Scheibenschneidmaschine zum Abschneiden von Scheiben aus insbesondere strangförmigem Schneidegut, vorzugsweise Lebensmittel, wobei die Messerabnahmevorrichtung einen Träger aufweist, der mit einer Anlageseite an einer Seite des Kreismessers anordenbar ist, und wobei die Messerabnahmevorrichtung im Träger drehbar gelagerte Befestigungselemente aufweist, die um eine jeweilige Drehachse der Befestigungselemente relativ zum Träger von einer Montagestellung zum Montieren der Messerabnahmevorrichtung am Kreismesser in eine Haltestellung zum Halten des Kreismessers an der Messerabnahmevorrichtung drehbar sind.

Eine derartige Messerabnahmevorrichtung ist bekannt aus der US 2017/361428 A1 (= Referenz [2]).

Die Erfindung betrifft zudem eine Scheibenschneidanlage mit einer Scheibenschneidmaschine und einer solchen Messerabnahmevorrichtung.

### Hintergrund der Erfindung

Derartige Scheibenschneidanlagen mit Scheibenschneidmaschine und Messerabnahmevorrichtung sind aus dem Stand der Technik an sich bekannt.

In der US 8 136 435 B2 (= Referenz [1]) sind eine Messerabnahmevorrichtung sowie ein Werkzeug zum Ein- und Ausbau des Kreismessers einer Scheibenschneidmaschine offenbart. Pins des Werkzeugs werden in Durchgangsöffnungen des Kreismessers eingeführt, wobei die Pins mit Schlitzen den Innenrad einer zentralen Öffnung des Kreismessers umgreifen, um das Kreismesser an dem Werkzeug zu halten.

Die Pins als Halterung für das Kreismesser sind jedoch vergleichsweise instabil und können daher leicht beschädigt werden. Darüber hinaus kann sich das Kreismesser während eines Montagevorgangs vergleichsweise leicht aus einer solchen Halterung lösen, was dann eine hohe Verletzungsgefahr für das Bedienungspersonal mit sich bringt.

Das Kreismesser einer typischen Scheibenschneidmaschine ist nämlich extrem scharf. Die Demontage des Kreismessers aus der Scheibenschneidmaschine birgt daher große Verletzungsgefahren für den Benutzer. Grundsätzlich kann und wird daher in der Regel die Scheibenschneidmaschine ohne den Ausbau des Kreismessers betrieben. Das Kreismesser kann nämlich auch im montierten Zustand geschärft werden. Reinigen kann man die Scheibenschneidmaschine ebenfalls bei montiertem Kreismesser, indem man beispielsweise einen Lappen zwischen Messerschutzring und Kreismesser durchzieht und das Kreismesser auf diese Weise abwischt. Das ist jedoch einigermaßen unkomfortabel. Außerdem wünscht man sich auch hygienischere Möglichkeiten der Reinigung.

Mit dem oben beschriebenen Betriebsablauf reduziert sich der Ausbau des Kreismessers auf den Ausbau durch einen Servicetechniker lediglich bei einer Reparatur. Der Servicetechniker ist normalerweise ein wohlgeübter Fachmann und kann daher das Kreismesser mit seinen Spezialwerkzeugen im Wesentlichen ohne allzu große Gefahr für sich selbst ausbauen.

Wie oben erwähnt, wäre es jedoch wünschenswert, wenn der Reinigungsprozess derart verbessert werden könnte, dass das Kreismesser auch zum Reinigen durch ganz normales Bedienpersonal -also nicht nur durch einen speziell ausgebildeten Servicetechniker- sicher, unkompliziert und werkzeuglos ausgebaut werden kann. Dann könnte das Kreismesser zum Beispiel in einer handelsüblichen Spülmaschine gereinigt werden. Auch wäre die Reinigung der Scheibenschneidmaschine, insbesondere hinsichtlich der Innenseite des Messerschutzrings, deutlich erleichtert, wenn das Kreismesser dabei ausgebaut ist.

### Aufgabe der Erfindung

Demgegenüber liegt der vorliegenden Erfindung die -im Detail betrachtet relativ anspruchsvolle- Aufgabe zugrunde, eine Messerabnahmevorrichtung der eingangs definierten Art bereitzustellen, die ein unbeabsichtigtes Lösen des Kreismessers von der Messerabnahmevorrichtung verhindert und damit einer ansonsten ziemlich hohen Verletzungsgefahr für das Bedienungspersonal vorbeugt. Es ist ferner Aufgabe der Erfindung, eine Scheibenschneidanlage mit einer Scheibenschneidmaschine sowie einer solchen Messerabnahmevorrichtung bereitzustellen.

### Kurze Beschreibung der Erfindung

Diese Aufgabe wird durch die vorliegende Erfindung auf ebenso überraschend einfache wie wirkungsvolle Weise dadurch gelöst, dass die Messerabnahmevorrichtung einen am Träger drehbar gelagerten Drehgriff aufweist, welcher relativ zum Träger von einer geschlossenen Stellung in eine geöffnete Stellung drehbar ist, um einen Verschluss des Kreismessers und des Antriebs des Kreismessers zu öffnen, wobei in der geöffneten Stellung des Drehgriffs der Verschluss geöffnet und in der geschlossenen Stellung geschlossen ist, wobei die Befestigungselemente in der Montagestellung zum Eingriff in Ausnehmungen des Drehgriffs in der geschlossenen Stellung ausgebildet sind, und wobei sich die Ausnehmungen und die Befestigungselemente in der geöffneten Stellung des Drehgriffs außer Eingriff befinden.

Die Erfindung schlägt also eine Messerabnahmevorrichtung vor, die nicht nur das Kreismesser hält, sondern nach dessen Ausbau das Kreismesser so hält, dass seine Schneidkante nicht berührt werden kann. Des Weiteren umfasst die erfindungsgemäße Messerabnahmevorrichtung Mittel, die verhindern, dass das Kreismesser von der Messerabnahmevorrichtung getrennt werden kann, wenn das Messer nicht in der Scheibenschneidmaschine installiert ist.

Damit wird die -bisher stets vorhandene- Gefahr eines unbeabsichtigten Lösens des Kreismessers von der Messerabnahmevorrichtung beseitigt:
Beim Aufbringen der Messerabnahmevorrichtung auf das Kreismesser befinden sich die Befestigungselemente in der Montagestellung, wobei sie den Drehgriff in der geschlossenen Stellung fixieren. Dabei können die Befestigungselemente nur in der Montagestellung in die Ausnehmungen des Drehgriffs eingreifen, wobei der Drehgriff selber sich in der geschlossenen Stellung befinden muss.

Nach dem Aufschieben der Messerabnahmevorrichtung auf das Kreismesser werden die Befestigungselemente in die Haltestellung gedreht, um das Kreismesser an der Messerabnahmevorrichtung zu haltern. Dabei werden die Befestigungselemente außer Eingriff mit den Ausnehmungen des Drehgriffs gebracht. Erst nach dem Verdrehen der Befestigungselemente aus der Montagestellung und damit nach dem Sichern des Kreismessers an der Messerabnahmevorrichtung ist es somit möglich, den Drehgriff von der geschlossenen Stellung in die geöffnete Stellung zu verdrehen.

Dabei wird der Verschluss des Kreismessers und des Antriebs, der insbesondere als Bajonettverschluss ausgebildet sein kann, geöffnet.

Vorzugsweise umfasst der Verschluss, insbesondere in seiner Bajonett-artig ausgebildeten Form, einen Verschlussteil des Antriebs, der Ausbuchtungen aufweist, und ein mit dem Kreismesser lösbar oder fest verbundenes Bauteil, zum Beispiel eine Mutter, wobei das Bauteil Vorsprünge und Aussparungen zwischen diesen Vorsprüngen aufweist. Die Vorsprünge des Bauteils sind dazu ausgebildet, die Ausbuchtungen des Antriebs in Richtung der Drehachse des Kreismessers im geschlossenen Zustand des Verschlusses zu hintergreifen, um das Kreismesser an dem Antrieb zu haltern. Das Bauteil weist dabei zwischen den Vorsprüngen Aussparungen zum Einführen der Ausbuchtungen bei einem Aufschieben des Bauteils auf den Antrieb auf, um die Vorsprünge des Bauteils in Richtung der Drehachse des Kreismessers an den Ausbuchtungen des Antriebs vorbei zu verschieben und anschließend die Vorsprünge durch eine Drehbewegung derart anzuordnen, dass sie die Ausbuchtungen hintergreifen.

Zum Abnehmen des Kreismessers vom Antrieb können die Drehbewegung und die Verschiebungsbewegung des Bauteils mit den Vorsprüngen in umgekehrter Reihenfolge und Richtung erfolgen. Somit ist das Kreismesser lösbar am Antrieb befestigt. In der geöffneten Stellung des Drehgriffs sind die Ausnehmungen des Drehgriffs von den Befestigungselementen beabstandet. Die Befestigungselemente können also nicht mit den Ausnehmungen in Eingriff gebracht werden, sodass eine Rückkehr in die Montagestellung der Befestigungselemente zuverlässig verhindert ist. Dadurch wird das Kreismesser nach dem Lösen von dem Antrieb auf sichere Weise an der Messerabnahmevorrichtung gehalten.

### Bevorzugte Ausführungsformen und Weiterbildungen der Erfindung

Eine besonders bevorzugte Klasse von Ausführungsformen der erfindungsgemäßen Messerabnahmevorrichtung ist dadurch gekennzeichnet, dass die Befestigungselemente jeweils einen Messerhalter zum Hindurchführen durch zugehörige Durchgangsausnehmungen des Kreismessers in der Montagestellung und zum Halten des Kreismessers in der Haltestellung sowie einen Messerhalter-Hebel zum Drehen des Messerhalters aufweisen, wobei der Messerhalter einen parallel zum Träger ausgerichteten Haltestift aufweist, wobei der Messerhalter-Hebel in der Montagestellung des betreffenden Befestigungselements zum Eingriff in eine der Ausnehmungen des Drehgriffs in der geschlossenen Stellung ausgebildet ist und der Messerhalter-Hebel senkrecht zu dem Haltestift und parallel zu dem Träger ausgerichtet ist, und wobei der Messerhalter-Hebel vorzugsweise an der dem Messerhalter gegenüberliegenden Seite des Trägers angeordnet ist.

Die Messerhalter werden beim Aufschieben der Messerabnahmevorrichtung auf das Kreismesser durch die zugehörigen Durchgangsausnehmungen des Kreismessers hindurchgeführt. Dabei greifen die Messerhalter-Hebel in die Ausnehmungen des Drehgriffs in der geschlossenen Stellung ein. Die Messerhalter-Hebel blockieren in der Montagestellung den Drehgriff in der geschlossenen Stellung, so dass der Drehgriff nicht in die geöffnete Stellung gedreht werden kann, solange die Messerhalter-Hebel sich in der Montagestellung befinden.

Nach dem Anlegen der Messerabnahmevorrichtung am Kreismesser werden die Hebel aus den Ausnehmungen gedreht. Dadurch wird das Kreismesser am Träger durch die Messerhalter gesichert. Anschließend wird der Drehgriff aus seiner geschlossenen Stellung in die geöffnete Stellung gedreht. Dabei wird der Verschluss zwischen dem Kreismesser und seinem Antrieb geöffnet, wodurch das Kreismesser von dem Antrieb abgenommen werden kann. In der geöffneten Stellung des Drehgriffs sind die Ausnehmungen des Drehgriffs von den Messerhalter-Hebeln beabstandet. Die Messerhalter-Hebel können nicht mehr in den Drehgriff eingreifen, so dass sie nicht mehr in die Montagestellung zurückgedreht werden können. Insbesondere liegen sie beim Versuch eines Zurückbewegens in die Montagestellung in Umfangsrichtung des Drehgriffs zwischen den Ausnehmungen an dem Drehgriff an. Damit können die mit den Messerhalter-Hebeln verbundenen Messerhalter nicht mehr durch die zugehörigen Durchgangsausnehmungen des Kreismessers hindurchgeführt werden. Die Messerhalter halten das Kreismesser an der Messerabnahmevorrichtung fest und das Kreismesser kann nicht von der Messerabnahmevorrichtung gelöst werden, während sich der Drehgriff in der geöffneten Stellung befindet.

Die Montagestellung entspricht im montierten Zustand der Messerabnahmevorrichtung insbesondere einer senkrechten Ausrichtung der Messerhalter-Hebel, während die Haltestellung einer waagerechten Ausrichtung der Messerhalter-Hebel entspricht.

Eine Weiterbildung der vorgenannten Klasse von Ausführungsformen zeichnet sich dadurch aus, dass der Träger mit Anschlägen für die Messerhalter-Hebel ausgebildet ist. Die Anschläge begrenzen die Drehung der Messerhalter-Hebel auf einen gewünschten Winkelbereich, insbesondere auf 90°.

Eine bevorzugte Ausgestaltung der Messerabnahmevorrichtung ist dadurch gekennzeichnet, dass die Befestigungselemente Federn zum Anpressen des Kreismessers an den Träger aufweisen, wobei die Federn insbesondere auf der der Anlageseite gegenüberliegenden Seite des Trägers angeordnet sind. Bei dieser Ausführungsform wird die Verletzungsgefahr durch unbeabsichtigtes Berühren des von der Messerabnahmevorrichtung nur gering beabstandeten Kreismessers noch weiter verringert.

Eine weitere vorteilhafte Ausführungsform der erfindungsgemäßen Messerabnahmevorrichtung zeichnet sich dadurch aus, dass der Drehgriff zum Drehen eines Sechskants ausgebildet ist, wobei der Sechskant an einer Mutter ausgebildet ist, welche Teil des Verschlusses ist. Durch Drehen des Sechskants kann der Verschluss in einfacher Weise gelöst werden.

Bei weiteren bevorzugten Ausführungsformen der Messerabnahmevorrichtung ist der Drehgriff durch eine Drehung um etwa 60° von der geschlossenen in die geöffnete Stellung überführbar, wobei der Drehgriff insbesondere eine zentrale Ausnehmung des Trägers durchgreift. Insbesondere weist der vorgenannte Sechskant eine Rotationssymmetrie unter einer Drehung von 60° auf. Dadurch, dass der Drehgriff den Träger durchgreift, kann ein Nutzer zur einfachen Handhabung der Messerabnahmevorrichtung den Drehgriff auf einer Seite der Messerabnahmevorrichtung greifen und auf dessen anderer Seite an dem Verschluss anlegen.

Eine Klasse von vorteilhaften Ausführungsformen der Erfindung ist dadurch gekennzeichnet, dass im Drehgriff eine Sicherungsplatte mit Nasen angeordnet ist und der Träger Nasenaufnahmen zur Aufnahme der Nasen in der geöffneten Stellung und/oder der geschlossenen Stellung des Drehgriffs aufweist, wobei der Drehgriff mindestens ein Federelement, vorzugsweise vier Federelemente, zur Ausübung einer Federkraft auf die Sicherungsplatte in Richtung des Trägers aufweist, wobei durch die Federkraft die Nasen in die Nasenaufnahmen gedrückt werden, und wobei der Träger vorzugsweise Kulissen zur paarweisen Verbindung der Nasenaufnahmen aufweist.

Die Nasen in den Nasenaufnahmen verhindern über die Sicherungsplatte eine Drehung des Drehgriffs, sofern die Sicherungsplatte nicht entgegen der Federkraft der Federelemente bewegt wird. Der Drehgriff ist in seiner Stellung also mechanisch gesichert.

Für jede Nase gibt es vorzugsweise eine Nasenaufnahme, in welche die Nase bei der geschlossenen Stellung des Drehgriffs eingeführt wird, sowie eine Nasenaufnahme, in welche die Nase bei der geöffneten Stellung des Drehgriffs eingeführt wird. Die Sicherungsplatte des Drehgriffs sichert, wenn die Nasen jeweils in die zugehörigen Nasenaufnahmen eingeführt sind, den Drehgriff in seiner geschlossenen Stellung beziehungsweise in seiner geöffneten Stellung Durch die Sicherung des Drehgriffs in seiner geöffneten Stellung wird verhindert, dass der Drehgriff nach Abnahme der Messerabnahmevorrichtung mit dem Kreismesser von einer Scheibenschneidemaschine in eine geöffnete Stellung zurückgedreht werden kann. Somit wird verhindert, dass die Messerhalter-Hebel in die Montagestellung gebracht werden können. Dadurch wird ein ungewolltes Lösen des Kreismessers von der Messerabnahmevorrichtung verhindert. Die jeweilige Nase wird beim Drehen des Drehgriffs zwischen diesen beiden Nasenaufnahmen bewegt, insbesondere in einer Kulisse. Bevorzugt sind Ausführungsformen der Sicherungsplatte mit zwei Nasen.

Bevorzugte Weiterbildungen dieser Klasse von Ausführungsformen zeichnen sich dadurch aus, dass die Sicherungsplatte einen Sicherungsstift zum Verschieben der Sicherungsplatte weg vom Träger entgegen der Federkraft des mindestens einen Federelements aufweist, wobei der Sicherungsstift vorzugsweise mittig im Drehgriff in einem Führungsrohr angeordnet ist. Durch das Ausüben einer Kraft auf den Sicherungsstift in Richtung der Sicherungsplatte wird die Sicherungsplatte vom Träger weg verschoben, sodass die Nasen aus den Nasenaufnahmen entfernt werden. Damit ist die Sicherungsplatte und somit der mit der Sicherungsplatte verbundene restliche Drehgriff nicht mehr in seiner Stellung fixiert und kann gedreht werden. Die Ausübung einer Kraft auf den Sicherungsstift erfolgt insbesondere beim Aufschieben der Messerabnahmevorrichtung auf das Kreismesser durch das Kreismesser, vorzugsweise durch einen am Antrieb ausgebildeten Entriegelungsstift, der beim Aufschieben der Messerabnahmevorrichtung gegen den Sicherungsstift drückt.

Weiterhin vorteilhaft ist eine Ausführungsform der Erfindung, bei welcher die Messerabnahmevorrichtung mit einem Riegel zur Fixierung am Messerschutzring und/oder mit Aufnahmen zur Aufnahme von Pins des Messerschutzrings ausgebildet ist. Durch den Riegel und die Aufnahmen für die Pins kann die Messerabnahmevorrichtung nach dem Aufschieben auf das Kreismesser am Messerschutzring befestigt werden, um beim Öffnen des Verschlusses zwischen dem Kreismesser und dem Antrieb die Messerabnahmevorrichtung stabil am Kreismesser zu halten.

In den Rahmen der vorliegenden Erfindung fällt auch eine Scheibenschneidanlage mit einer Scheibenschneidmaschine zum Abschneiden von Scheiben aus insbesondere strangförmigem Schneidegut, vorzugsweise Lebensmittel, mit einem Antrieb zum Haltern und Antreiben eines Kreismessers, wobei der Antrieb und das Kreismesser durch einen Verschluss miteinander verbunden sind, wobei die Scheibenschneidanlage eine Messerabnahmevorrichtung zum Abnehmen des Kreismessers aufweist, und wobei die Messerabnahmevorrichtung einen Träger aufweist, der mit einer Anlageseite an einer Seite des Kreismessers anordenbar ist. Diese ist erfindungsgemäß dadurch gekennzeichnet, dass die Messerabnahmevorrichtung im Träger drehbar gelagerte Befestigungselemente aufweist, die um eine jeweilige Drehachse der Befestigungselemente relativ zu dem Träger von einer Montagestellung zum Montieren der Messerabnahmevorrichtung am Kreismesser in eine Haltestellung zum Halten der Messerabnahmevorrichtung am Kreismesser drehbar sind, und dass die Messerabnahmevorrichtung einen am Träger drehbar gelagerten Drehgriff aufweist, welcher relativ zum Träger von einer geschlossenen Stellung in eine geöffnete Stellung drehbar ist, um den Verschluss des Kreismessers und des Antriebs des Kreismessers zu öffnen, wobei in der geöffneten Stellung des Drehgriffs der Verschluss geöffnet und in der geschlossenen Stellung geschlossen ist, wobei die Befestigungselemente in der Montagestellung zum Eingriff in Ausnehmungen des Drehgriffs in der geschlossenen Stellung ausgebildet sind, und wobei sich die Ausnehmungen des Drehgriffs und die Befestigungselemente in der geöffneten Stellung des Drehgriffs außer Eingriff befinden.

Bei einer solchen Scheibenschneidanlage wird verhindert, dass sich das Kreismesser nach der Abnahme von seinem Antrieb unbeabsichtigt von der Messerabnahmevorrichtung löst. Die Befestigungselemente in der Montagestellung sichern den Drehgriff in der geschlossenen Stellung. Nach der Montage werden die Befestigungselemente aus den Ausnehmungen herausgedreht und damit in die Haltestellung überführt, in der sie das Kreismesser an der Messerabnahmevorrichtung halten. Der Drehgriff wird unter Öffnen des Verschlusses in die geöffnete Stellung gedreht. Die im Vergleich zu der geschlossenen Stellung des Drehgriffs weggedrehten Ausnehmungen sind von den Befestigungselementen beabstandet, sodass die Befestigungselemente nicht mehr in die Ausnehmungen eingreifen können. Damit können sie auch nicht mehr in die Montagestellung zurückkehren. Hierdurch ist das Messer sicher an der Messerabnahmevorrichtung gehalten.

Die "Anlageseite" bezeichnet insbesondere die Seite der Messerabnahmevorrichtung, die beim Aufschieben der Messerabnahmevorrichtung dem Kreismesser zugewandt ist. Sie kann insbesondere mit einem durch den Drehgriff definierten Abstand an der Seite des Kreismessers angeordnet werden.

Eine erste Ausgestaltung der Scheibenschneidanlage ist dadurch gekennzeichnet, dass das Kreismesser Durchgangsausnehmungen zum Hindurchführen zugehöriger Messerhalter der Befestigungselemente in der Montagestellung der Befestigungselemente und zum Blockieren der Messerhalter in der Haltestellung der Befestigungselemente aufweist.

In der Montagestellung der Befestigungselemente sind die Messerhalter parallel zu den Durchgangsausnehmungen ausgerichtet, um die Messerhalter durch die Durchgangsausnehmungen hindurchzuführen. In der Haltestellung der Befestigungselemente sind die Messerhalter senkrecht oder schräg zu den Durchgangsausnehmungen ausgerichtet. Die Durchgangsausnehmungen können nicht mehr an den Messerhaltern entlang geführt werden, sodass die Messerhalter eine Bewegung des Kreismessers weg von der Messerabnahmevorrichtung blockieren.

Eine weitere Ausführungsform der erfindungsgemäßen Scheibenschneidanlage ist dadurch gekennzeichnet, dass an dem Kreismesser um dessen Drehachse eine Mutter lösbar befestigt ist, die Teil des Verschlusses ist und mit Aussparungen zum Ausbilden des Verschlusses mit zugehörigen Ausbuchtungen des Antriebs des Kreismessers ausgebildet ist, wobei vorzugsweise an der Mutter ein Sechskant zum Drehen der Mutter ausgebildet ist, und wobei der Drehgriff insbesondere zum Drehen des Sechskants ausgebildet ist.

Durch das Anlegen des Drehgriffs am Sechskant und das anschließende Verdrehen des Drehgriffs und mithin auch des Sechskants wird die Mutter ebenfalls gedreht, wodurch auf einfache und stabile Weise der Verschluss gelöst werden kann. Der Verschluss wird insbesondere in der Weise gelöst, dass die Aussparungen der Mutter in Richtung der Drehachse des Kreismessers jeweils hinter einer der Ausbuchtungen des Antriebs angeordnet werden. Dann kann zum Abziehen des Kreismessers vom Antrieb die Mutter an den Aussparungen entlang über den Antrieb mit den Ausbuchtungen gezogen werden.

Bei einer weiteren vorteilhaften Ausführungsform der Scheibenschneidanlage weist das Kreismesser einen Markierungspfeil auf, der auf einen Pin am Messerschutzring zeigt, wenn das Kreismesser in einer Drehstellung ist, in der sich die Durchgangsausnehmungen oben und unten befinden. Durch die vorbekannte Drehstellung des Kreismessers und die dadurch ebenfalls bekannte genaue Position der Durchgangsöffnungen kann die Messerabnahmevorrichtung vergleichsweise einfach an dem Kreismesser montiert werden.

Bevorzugt ist auch eine Ausgestaltung der erfindungsgemäßen Scheibenschneidanlage, die dadurch gekennzeichnet ist, dass der Antrieb des Kreismessers einen Entriegelungsstift zum Lösen des Sicherungsstifts aufweist, wobei der Entriegelungsstift am Sicherungsstift der Sicherungsplatte anliegt und insbesondere auf der Drehachse des Kreismessers liegt. Bei einer Positionierung des Entriegelungsstifts und des Sicherungsstifts auf der Drehachse des Kreismessers erfolgt die Verschiebung der Sicherungsplatte insbesondere mit einer symmetrischen Kraftverteilung, sodass auch die Verschiebung der Sicherungsplatte gleichmäßig erfolgt.

Bei vorteilhaften Ausführungsformen der erfindungsgemäßen Scheibenschneidanlage ist die Scheibenschneidemaschine als Schrägschneider oder als Vertikalschneider ausgebildet. Bei beiden Arten von Scheibenschneidemaschinen kann das Kreismesser mit der erfindungsgemäßen Messerabnahmevorrichtung abgenommen werden.

Weitere Vorteile der Erfindung ergeben sich aus der Beschreibung und der Zeichnung. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

Die Erfindung ist in der Zeichnung dargestellt und wird anhand von Ausführungsbeispielen näher erläutert.

Es zeigen:
- Fig. 1: eine dreidimensionale Darstellung einer als Schrägschneidemaschine ausgebildeten Scheibenschneidmaschine mit einer Messerabnahmevorrichtung;
- Fig. 2a: eine Ansicht auf ein von einem Messerschutzring der Scheibenschneidmaschine umgebenes und an einem Antrieb gehaltertes Kreismesser von der von dem Antrieb abgewandten Seite;
- Fig. 2b: eine Detailansicht des gehalterten Kreismessers;
- Fig. 3a: eine Explosionsdarstellung des Kreismessers, seines Antriebs sowie einer Mutter zur Verbindung des Kreismessers mit dem Antrieb;
- Fig. 3b: eine dreidimensionale Darstellung des mit dem Antrieb über die Mutter verbundenen Kreismessers;
- Fig.3c: eine Draufsicht auf die Mutter;
- Fig. 4: eine Seitenansicht einer Ausführungsform der erfindungsgemäßen Messerabnahmevorrichtung zum Abnehmen des Kreismessers von der Scheibenschneidmaschine;
- Fig. 5a: eine erste Schnittansicht durch die Messerabnahmevorrichtung;
- Fig. 5b: eine zweite Schnittansicht durch die Messerabnahmevorrichtung;
- Fig. 5c: eine Draufsicht auf die Messerabnahmevorrichtung;
- Fig. 5d: eine Ansicht auf die dem Kreismesser zugewandte Seite der Messerabnahmevorrichtung;
- Fig. 5e: einen Ausschnitt aus der Ansicht auf die dem Kreismesser zugewandte Seite der Messerabnahmevorrichtung;
- Fig. 6a: eine dreidimensionale Darstellung einer Sicherungsplatte der Messerabnahmevorrichtung;
- Fig. 6b: eine Detailansicht eines Trägers der Messerabnahmevorrichtung;
- Fig. 6c: eine Draufsicht auf die an dem Träger angeordnete Sicherungsplatte.

Die vorliegende Erfindung befasst sich mit einer Messerabnahmevorrichtung zum Abnehmen eines Kreismessers einer Scheibenschneidmaschine zum Abschneiden von Scheiben aus insbesondere strangförmigem Schneidegut.

Die Figur 1 zeigt eine isometrische Ansicht einer Ausführungsform der erfindungsgemäßen Scheibenschneidanlage mit einer erfindungsgemäßen Messerabnahmevorrichtung. Die Figuren 2a und 2b zeigen ein von einem Messerschutzring umgebenes und gehaltertes Kreismesser. Ein Verschluss zur Befestigung eines Kreismessers an einem Antrieb ist in den Figuren 3a bis 3c dargestellt. Die Figuren 4 und 5a bis 5e zeigen verschiedene Ansichten einer erfindungsgemäßen Messerabnahmevorrichtung. Die Figuren 6a bis 6c zeigen eine Sicherheitsplatte zur Fixierung an einem Träger der erfindungs-gemäßen Messerabnahmevorrichtung.

In **Fig.** 1 ist eine **Scheibenschneidanlage 10** mit einer als Schrägschneidemaschine ausgebildeten **Scheibenschneidmaschine 11** und einer erfindungsgenmäßen **Messerabnahmevorrichtung 12** zum Abnehmen eines Kreismessers (siehe Fig. 2a) gezeigt. Die Scheibenschneidmaschine 11 umfasst eine **Anschlagplatte 13** sowie einen verschiebbar angeordneten **Schlitten 14,** über den in der Regel strangförmiges Schneidegut (hier nicht gezeigt) dem Kreismesser zugeführt wird.

**Fig. 2a** zeigt das von einem **Messerschutzring 15** teilweise umgebene **Kreismesser 16.** in einer Seitenansicht. Das Kreismesser 16 weist **Durchgangsausnehmungen 17a, 17b** auf, durch die **Messerhalter 18a,18b** von **Befestigungselementen 19a,19b** (gezeigt in Fig. 4) hindurchgeführt werden können. Ein **Markierungspfeil 20** auf einer **Seite 21** des Kreismessers 16 zeigt bei der in der Fig. 2a dargestellten Drehstellung, bei welcher sich die Durchgangs-ausnehmungen 17a, 17b oben und unten auf einer vertikalen Achse durch den Drehpunkt des Kreismessers 16 befinden, auf einen **Pin 52** am Messerschutzring 15. Zum Hindurchführen durch die Durchgangsausnehmungen 17a, 17b befinden sich die Befestigungselemente 19a, 19b in einer Montagestellung, in der die Messerhalter 18a, 18b parallel zu den Durchgangsausnehmungen 17a, 17b ausgerichtet sind.

Ein **Antrieb 22** haltert das Kreismesser 16 durch eine im Kreismesser 16 angeordnete **Mutter 23.** Die Mutter 23 ist um die Drehachse des Kreismessers 16 angeordnet. Aussparungen 23' zwischen **Vorsprüngen 55a, 55b** am Innenrand der Mutter 23 dienen der Ausbildung eines **Verschlusses 28,** insbesondere eines Bajonett-artigen Verschlusses, mit zugehörigen Ausbuchtungen 22' des Antriebs 22 des Kreismessers 16. Der Verschluss 28 umfasst insbesondere die Ausbuchtungen 22' des Antriebs 22 und die Vorsprünge 55a, 55b der Mutter 23, wobei die Vorsprünge 55a, 55b der Mutter 23 dazu ausgebildet sind, die Ausbuchtungen 54a, 54b des Antriebs 22 in Richtung der Drehachse des Kreismessers 16 im geschlossenen Zustand des Verschlusses 28 zu hintergreifen, um das Kreismesser 16 an dem Antrieb 22 zu haltern.

Die Aussparungen 23' dienen dem Einführen der Ausbuchtungen 22' beim Aufschieben der Mutter 23 auf den Antrieb 22, um die Vorsprünge 55a, 55b der Mutter 23 in Richtung der Drehachse des Kreismessers 16 an den Ausbuchtungen 22' des Antriebs 22 vorbei zu verschieben und anschließend die Vorsprünge 55a, 55b durch eine Drehbewegung derart anzuordnen, dass sie die Ausbuchtungen 22' hintergreifen. Damit verhindern die Vorsprünge 55a, 55b zusammen mit den Ausbuchtungen 22' ein Verschieben des Kreismessers 16 in Richtung der Drehachse des Kreismessers 16. Das Aufschieben der Mutter 23 unter der axialen Verschiebung der Vorsprünge 55a, 55b erfolgt insbesondere in einer geöffneten Stellung eines **Drehgriffs 32** (siehe Fig. 4) der Messerabnahmevorrichtung 12 und die Anordnung der Vorsprünge 55a, 55b der Mutter 23 zum Hintergreifen der Ausbuchtungen 22' des Antriebs 22 in einer geschlossenen Stellung des Drehgriffs 32. Dabei ist die Mutter 23 mit einem **Sechskant 33** zum Verdrehen der Mutter 23 ausgebildet.

**Fig.** 2b zeigt vergrößert einen Ausschnitt des Kreismessers 16 mit der am Antrieb 22 befestigten Mutter 23 und den in den Durchgangsausnehmungen 17a, 17b angeordneten Messerhaltern 18a, 18b.

Ein in Fig. 3a gezeigter **Entriegelungsstift 24** des Antriebs 22 dient zum Verschieben eines **Sicherungsstifts 25** der Messerabnahmevorrichtung 12 (siehe Fig. 5a). Der Entriegelungsstift 24 liegt auf der Drehachse des Kreismessers 16 mit den Durchgangsausnehmungen 17a, 17b. Ein **Mitnehmer 26** des Antriebs 22 wird in eine **Mitnehmer-Durchgangsöffnung 27** des Kreismessers 16 eingeführt, um das Kreismesser 16 zu rotieren. Dabei sind der Antrieb 22 und das Kreismesser 16 über den hier Bajonett-artig ausgebildeten Verschluss 28, der die Ausbuchtungen 22' des Antriebs 22 und die Aussparungen 23' der in das Kreismesser 16 eingesetzten Mutter 23 umfasst, fest miteinander verbunden. Gezeigt ist auch der an der Mutter 23 ausgebildete Sechskant 33 zum Drehen der Mutter 23.

Das über die Mutter 23 an dem Antrieb 22 befestigte Kreismesser 16 ist in **Fig. 3b** gezeigt.

Eine Detailansicht der Mutter 23 mit den Vorsprüngen 55a, 55b und den Aussparungen 23' zum Ausbilden des Verschlusses 28 mit dem Antrieb 22 ist in **Fig. 3c** dargestellt.

Die Messerabnahmevorrichtung 12 zum Abnehmen des Kreismessers 16 von der Scheibenschneidmaschine 11 weist einen in **Fig. 4** dargestellten **Träger 29** auf. Der Träger 29 hat eine **Anlageseite 30a** zur Anordnung an der in Fig. 2a gezeigten Seite 21 des Kreismessers 16. In dem Träger 29 sind die Befestigungselemente 19a, 19b drehbar gelagert. Die Befestigungselemente 19a, 19b sind um eine jeweilige **Drehachse 31a, 31b** der Befestigungselemente 19a, 19b relativ zum Träger 29 von der Montagestellung zum Montieren der Messerabnahmevorrichtung 12 am Kreismesser 16 in die Haltestellung zum Halten des Kreismessers 16 an der Messerabnahmevorrichtung 12 drehbar.

Ein **Drehgriff 32** zum Drehen des Sechskants 33 (siehe Fig. 3a) ist mittig an dem Träger 29 angeordnet. Der Drehgriff 32 weist einen **Griffteil 34** zum Greifen und Drehen des Drehgriffs 32 durch einen Nutzer und einen **Anlageteil 35** zur Anlage an dem Sechskant 33 (vgl. Fig. 3a) und Drehen des Sechskants 33 auf. Der Griffteil 34 und der Anlageteil 35 sind auf jeweils einer der einander gegenüberliegenden **Seiten 30a, 30b** des Trägers 29 angeordnet.

Die Befestigungselemente 19a, 19b weisen die Messerhalter 18a, 18b (vgl. Fig. 2a) auf sowie auch **Messerhalter-Hebel 36a, 36b,** mit denen ein Nutzer die Messerhalter 18a, 18b drehen kann. Die Messerhalter-Hebel 36a, 36b sind dazu ausgebildet, in der Montagestellung des zugehörigen Befestigungselements 19a, 19b in den Drehgriff 32 in der geschlossenen Stellung einzugreifen, hier beispielhaft am Befestigungselement 19b gezeigt.

Die Messerhalter 18a, 18b sind jeweils mit einem parallel zum Träger 29 ausgerichteten **Haltestift 37a, 37b** ausgebildet. Die Messerhalter-Hebel 36a, 36b sind senkrecht zu den Haltestiften 37a, 37b ausgerichtet. Um ein Bedienen der Messerhalter 18a, 18b zu ermöglichen, wenn die Messerabnahmevorrichtung 12 auf das Kreismesser 16 aufgeschoben wird, sind die Messerhalter-Hebel 36a, 36b an der dem Messerhalter 18a, 18b gegenüberliegenden Seite 30b des Trägers 29 angeordnet. Der Träger 29 weist Anschläge für die Messerhalter-Hebel 36a, 36b auf, die den Drehwinkelbereich der Messerhalter-Hebel 36a, 36b begrenzen, wobei in der Figur beispielhaft ein **Anschlag** mit der Bezugsziffer **38** gekennzeichnet ist. Ein drehbarer **Riegel 39** am Träger 29 dient der Fixierung der Messerabnahmevorrichtung 12 am Messerschutzring 15.

Die Befestigungselemente 19a, 19b weisen in **Fig. 5a** am Beispiel von Befestigungselement 19a gezeigte **Federn 40** auf, mit denen das Kreismesser 16 über die Messerhalter 18a, 18b an dem Träger 29 angepresst wird. Die Federn 40 sind auf der der Anlageseite 30a **gegenüberliegenden Seite 30b** des Trägers 29 angeordnet. Die Federn 40 drücken die Befestigungselemente 19a, 19b von dieser Seite 30b des Trägers weg, sodass die mit den Befestigungselementen 19a, 19b starr verbundenen Messerhalter 18a, 18b durch die Federkraft in Richtung der Anlageseite 30a gezogen werden. Der Drehgriff 32 durchgreift eine **zentrale Ausnehmung 41** des Trägers 29, wobei der Griffteil 34 und der Anlageteil 35 durch **Verbindungsstäbe 42** miteinander verbunden sind . Ein Nutzer kann den Drehgriff 32, insbesondere das Anlageteil 35 auf der dem Kreismesser 16 (vgl. Fig. 3a) zugewandten Seite 30a an dem Sechskant 33 der Mutter 23 anlegen und auf der von dem Kreismesser 16 abgewandten Seite 30b den Drehgriff 32, insbesondere das Griffteil 34 und damit die Mutter 23 drehen.

In dem Drehgriff 32 befindet sich eine **Sicherungsplatte 43** mit zwei **Nasen 44a, 44b** (siehe Fig. 6a). Der Träger 29 weist **Nasenaufnahmen 45a, 45b** zur Aufnahme der Nasen 44a, 44b in der geöffneten Stellung und/oder der geschlossenen Stellung des Drehgriffs 32 auf.

**Federelemente 46a, 46b** des Drehgriffs 32, die durch Federhalter **56a, 56b** geführt sind, üben eine Federkraft auf die Sicherungsplatte 43 in Richtung des Trägers 29 aus. Dadurch werden die Nasen 44a, 44b in die Nasenaufnahmen 45a, 45b gedrückt, um die Sicherungsplatte 43 und damit den Drehgriff 32 in ihrer jeweiligen Stellung zu fixieren. Unter einer Krafteinwirkung auf den Sicherungsstift 25 entlang seiner Längsachse in Richtung der Sicherungsplatte 43 wird die Sicherungsplatte 43 entgegen der Kraft der Federelemente 46a, 46b vom Träger 29 weg verschoben, sodass die Nasen 44a, 44b aus den Nasenaufnahmen 45a, 45b entfernt werden. Damit ist die Sicherungsplatte 43 und somit der mit der Sicherungsplatte 43 verbundene restliche Drehgriff 32 entsichert und kann gedreht werden. Die Ausübung einer Kraft auf den Sicherungsstift 25 erfolgt insbesondere ausschließlich beim Aufschieben der Messerabnahmevorrichtung 12 auf das Kreismesser 16 durch den am Antrieb 22 ausgebildeten Entriegelungsstift 24, der beim Aufschieben der Messerabnahmevorrichtung 12 gegen den Sicherungsstift 25 gedrückt wird. Der Entriegelungsstift 24 ist als Teil des Antriebs 22 fest an der Scheibenschneidmaschine 11 ausgebildet.

**Kulissen 47a, 47b** (vgl. Fig. 5b) zur Führung der Nasen 44a, 44b verbinden die Nasenaufnahmen 45a, 45b paarweise. Der Sicherungsstift 25 dient der Verschiebung der Sicherungsplatte 43 weg vom Träger 29 entgegen der Federkraft der Federelemente 46a, 46b unter Einwirkung des Entriegelungsstifts 24 des Antriebs 22 (siehe Fig. 3a). Der Sicherungsstift 25 ist mittig im Drehgriff 32 in einem **Führungsrohr 48** angeordnet.

**Fig. 5b** zeigt die Messerabnahmevorrichtung 12 mit der Nase 44a an der Sicherungsplatte 43 und den Kulissen 47a, 47b im Träger 29 sowie die Federelemente 46a, 46b. Dargestellt ist auch der Sicherungsstift 25 in dem Führungsrohr 48.

Wie in **Fig. 5c** dargestellt, weist der Träger 29 **Aufnahmen 49a, 49b** zur Aufnahme von Pins des Messerschutzrings 15 auf. In Fig. 5c sind außerdem die Anschläge für die Messerhalter-Hebel 36a, 36b, von denen einer beispielhaft mit 38 bezeichnet ist, und **Ausnehmungen 50a, 50b** des Drehgriffs 32 zur Aufnahme der Messerhalter-Hebel 36a, 36b in der Montagestellung bei geschlossener Stellung des Drehgriffs 32 gezeigt.

Die über die Messerhalter-Hebel 36a, 36b drehbaren Messerhalter 18a, 18b sind in einer Draufsicht auf die Messerabnahmevorrichtung 12 in den **Fig. 5d** und **Fig. 5e** dargestellt, zusammen mit dem Sechskant 33 und dem Sicherungsstift 25.

Die Nasen 44a, 44b sind an einander gegenüberliegenden Seiten der Sicherungsplatte 43 ausgebildet, wie in **Fig. 6a** dargestellt. Gezeigt sind hier auch **Sicherungsplatten-Öffnungen 51a, 51b,** die von den Verbindungsstäben 42 des Drehgriffs 32 durchgriffen werden.

Die Nasen 44a, 44b greifen in die **Nasenaufnahmen** 45a, 45b, **45c, 45d** zur Sicherung der jeweiligen Stellung der Sicherungsplatte 43 ein, wobei die Nasenaufnahmen 45a, 45b, 45c, 45d paarweise mit den Kulissen 47a, 47b zur Führung der Nasen 44a, 44b verbunden sind, wie in **Fig. 6b** im Detail gezeigt.

Der Träger 29 mit der in ihrer Stellung an dem Träger 29 durch die Nasen 44a, 44b in den Nasenaufnahmen (in der Zeichnung ist beispielhaft die Nasenaufnahme 45c gekennzeichnet) fixierten Sicherungsplatte 43 ist in **Fig. 6c** dargestellt, wobei auch die die Kulissen 47a, 47b gezeigt, sind, welche die Nasenaufnahmen 45a, 45b, 45c, 45d verbinden. Die Federelemente 46a, 46b, **46c, 46d** üben auf symmetrische Weise eine Kraft auf die Sicherungsplatte 43 in Richtung des Trägers 29 aus.

### Bezugszeichenliste:

- 10: Scheibenschneidanlage
- 11: Scheibenschneidmaschine
- 12: Messerabnahmevorrichtung
- 13: Anschlagplatte
- 14: Schlitten
- 15: Messerschutzring
- 16: Kreismesser
- 17a,b: Durchgangsausnehmungen
- 18a,b: Messerhalter
- 19a,b: Befestigungselemente
- 20: Markierungspfeil
- 21: Seite des Kreismessers
- 22: Antrieb
- 22': Ausbuchtungen
- 23: Mutter
- 23': Aussparungen
- 24: Entriegelungsstift
- 25: Sicherungsstift
- 26: Mitnehmer
- 27: Mitnehmer-Durchgangsöffnung
- 28: (Bajonett-)Verschluss
- 29: Träger
- 30a: Anlageseite
- 30b: der Anlageseite gegenüberliegende Seite des Tägers
- 31a,b: Drehachsen der Befestigungselemente
- 32: Drehgriff
- 33: Sechskant
- 34: Griffteil
- 35: Anlageteil
- 36a,b: Messerhalter-Hebel
- 37a,b: Haltestift
- 38: Anschläge
- 39: Riegel
- 40: Federn
- 41: zentrale Ausnehmung
- 42: Verbindungsstäbe
- 43: Sicherungsplatte
- 44a,b: Nasen
- 45a,b,c,d: Nasenaufnahmen
- 46a,b,c,d: Federelemente
- 47a,b: Kulissen
- 48: Führungsrohr
- 49a,b: Aufnahmen
- 50a,b: Ausnehmungen des Drehgriffs
- 51 a,b: Sicherungsplatten-Öffnungen
- 52: Pin am Messerschutzring
- 55a,b: Vorsprünge der Mutter
- 56a,b: Federhalter

### Referenz) iste

Für die Beurteilung der Patentfähigkeit in Betracht gezogene Publikationen:
[1] US 8 136 435 B2
[2] US 2017/361428 A1

## Patentansprüche

1. Messerabnahmevorrichtung (12) zum Abnehmen eines Kreismessers (16) einer Scheibenschneidmaschine (11) zum Abschneiden von Scheiben aus insbesondere strangförmigem Schneidegut, vorzugsweise Lebensmittel, wobei die Messerabnahmevorrichtung (12) einen Träger (29) aufweist, der mit einer Anlageseite (30a) an einer Seite (21) des Kreismessers (16) anordenbar ist, wobei die Messerabnahmevorrichtung (12) im Träger (29) drehbar gelagerte Befestigungselemente (19a, 19b) aufweist, die um eine jeweilige Drehachse (31 a, 31b) der Befestigungselemente (19a, 19b) relativ zum Träger (29) von einer Montagestellung zum Montieren der Messerabnahmevorrichtung (12) am Kreismesser (16) in eine Haltestellung zum Halten des Kreismessers (16) an der Messerabnahmevorrichtung (12) drehbar sind,
**dadurch gekennzeichnet,**
**dass** die Messerabnahmevorrichtung (12) einen am Träger (29) drehbar gelagerten Drehgriff (32) aufweist, welcher relativ zum Träger (29) von einer geschlossenen Stellung in eine geöffnete Stellung drehbar ist, um einen Verschluss (28) des Kreismessers (16) und des Antriebs (22) des Kreismessers (16) zu öffnen, wobei in der geöffneten Stellung des Drehgriffs (32) der Verschluss (28) geöffnet und in der geschlossenen Stellung geschlossen ist, wobei die Befestigungselemente (19a, 19b) in der Montagestellung zum Eingriff in Ausnehmungen (50a, 50b) des Drehgriffs (32) in der geschlossenen Stellung ausgebildet sind, und wobei sich die Ausnehmungen (50a, 50b) und die Befestigungselemente (19a, 19b) in der geöffneten Stellung des Drehgriffs (32) außer Eingriff befinden.

2. Messerabnahmevorrichtung nach Anspruch 1, **dadurch gekennzeichnet, dass** die Befestigungselemente (19a, 19b) jeweils einen Messerhalter (18a, 18b) zum Hindurchführen durch zugehörige Durchgangsausnehmungen (17a, 17b) des Kreismessers (16) in der Montagestellung und zum Halten des Kreismessers (16) in der Haltestellung sowie einen Messerhalter-Hebel (36a, 36b) zum Drehen des Messerhalters (18a, 18b) aufweisen, wobei der Messerhalter (18a, 18b) einen parallel zum Träger (29) ausgerichteten Haltestift (37a, 37b) aufweist, wobei der Messerhalter-Hebel (36a, 36b) in der Montagestellung des betreffenden Befestigungselements (19a, 19b) zum Eingriff in eine der Ausnehmungen (50a, 50b) des Drehgriffs (32) in der geschlossenen Stellung ausgebildet ist und der Messerhalter-Hebel (36a, 36b) senkrecht zu dem Haltestift (37a, 37b) und parallel zu dem Träger (29) ausgerichtet ist, und wobei der Messerhalter-Hebel (36a, 36b) vorzugsweise an der dem Messerhalter (18a, 18b) gegenüberliegenden Seite (30b ) des Trägers (29) angeordnet ist.

3. Messerabnahmevorrichtung nach Anspruch 2, **dadurch gekennzeichnet, dass** der Träger (29) mit Anschlägen (38) für die Messerhalter-Hebel (36a, 36b) ausgebildet ist.

4. Messerabnahmevorrichtung nach einem der vorhergehenden Ansprüche, **dadurch gekennzeichnet, dass** die Befestigungselemente (19a, 19b) Federn (40) zum Anpressen des Kreismessers (16) an den Träger (29) aufweisen, wobei die Federn (40) insbesondere auf der der Anlageseite (30a) gegenüberliegenden Seite (30b) des Trägers (29) angeordnet sind.

5. Messerabnahmevorrichtung nach einem der vorhergehenden Ansprüche, **dadurch gekennzeichnet, dass** der Drehgriff (32) zum Drehen eines Sechskants (33) ausgebildet ist, wobei der Sechskant (33) an einer Mutter (23) ausgebildet ist, welche Teil des Verschlusses (28) ist.

6. Messerabnahmevorrichtung nach einem der vorhergehenden Ansprüche, **dadurch gekennzeichnet, dass** der Drehgriff (32) durch eine Drehung um etwa 60° von der geschlossenen in die geöffnete Stellung überführbar ist, wobei der Drehgriff (32) insbesondere eine zentrale Ausnehmung (41) des Trägers (29) durchgreift.

7. Messerabnahmevorrichtung nach einem der vorhergehenden Ansprüche, **dadurch gekennzeichnet, dass** im Drehgriff (32) eine Sicherungsplatte (43) mit Nasen (44a, 44b) angeordnet ist und der Träger (29) Nasenaufnahmen (45a, 45b, 45c, 45d) zur Aufnahme der Nasen (44a, 44b) in der geöffneten Stellung und/oder der geschlossenen Stellung des Drehgriffs (32) aufweist, wobei der Drehgriff (32) mindestens ein Federelement (46a, 46b, 46c, 46d), vorzugsweise vier Federelemente (46a, 46b, 46c, 46d), zur Ausübung einer Federkraft auf die Sicherungsplatte (43) in Richtung des Trägers (29) aufweist, wobei durch die Federkraft die Nasen (44a, 44b) in die Nasenaufnahmen (45a, 45b, 45c, 45d) gedrückt werden, und wobei der Träger (29) vorzugsweise Kulissen (47a, 47b) zur paarweisen Verbindung der Nasenaufnahmen (45a, 45b, 45c, 45d) aufweist.

8. Messerabnahmevorrichtung nach Anspruch 7, **dadurch gekennzeichnet, dass** die Sicherungsplatte (43) einen Sicherungsstift (25) zum Verschieben der Sicherungsplatte (43) weg vom Träger (29) entgegen der Federkraft des mindestens einen Federelements (46a, 46b, 46c, 46d) aufweist, wobei der Sicherungsstift (25) vorzugsweise mittig im Drehgriff (32) in einem Führungsrohr (48) angeordnet ist.

9. Messerabnahmevorrichtung nach einem der vorhergehenden Ansprüche, **dadurch gekennzeichnet, dass** die Messerabnahmevorrichtung (12) mit einem Riegel (39) zur Fixierung am Messerschutzring (15) und/oder mit Aufnahmen (49a, 49b) zur Aufnahme von Pins des Messerschutzrings (15) ausgebildet ist.

10. Scheibenschneidanlage (10) mit einer Messerabnahmevorrichtung (12) nach einem der vorhergehenden Ansprüche,
**dadurch gekennzeichnet,**
**dass** die Scheibenschneidanlage (10) einen Antrieb (22) zum Haltern und Antreiben eines Kreismessers (16) aufweist, wobei der Antrieb (22) und das Kreismesser (16) durch einen Verschluss (28) miteinander verbunden sind.

11. Scheibenschneidanlage nach Anspruch 10, **dadurch gekennzeichnet, dass** das Kreismesser (16) Durchgangsausnehmungen (17a, 17b) zum Hindurchführen zugehöriger Messerhalter (18a, 18b) der Befestigungselemente (19a, 19b) in der Montagestellung der Befestigungselemente (19a, 19b) und zum Blockieren der Messerhalter (18a, 18b) in der Haltestellung der Befestigungselemente (19a, 19b) aufweist.

12. Scheibenschneidanlage nach einem der Ansprüche 10 oder 11, **dadurch gekennzeichnet, dass** an dem Kreismesser (16) um dessen Drehachse eine Mutter (23) lösbar befestigt ist, die Teil des Verschlusses (28) ist und mit Aussparungen (23') zum Ausbilden des Verschlusses (28) mit zugehörigen Ausbuchtungen (22') des Antriebs (22) des Kreismessers (16) ausgebildet ist, wobei vorzugsweise an der Mutter (23) ein Sechskant (33) zum Drehen der Mutter (23) ausgebildet ist, und wobei der Drehgriff (32) insbesondere zum Drehen des Sechskants (33) ausgebildet ist.

13. Scheibenschneidanlage nach einem der Ansprüche 10 bis 12, **dadurch gekennzeichnet, dass** das Kreismesser (16) einen Markierungspfeil (20) aufweist, der auf einen Pin am Messerschutzring (15) zeigt, wenn das Kreismesser (16) in einer Drehstellung ist, in der die Durchgangsausnehmungen (17a, 17b) oben und unten sind.

14. Scheibenschneidanlage nach einem der Ansprüche 10 bis 13 mit einer Messerabnahmevorrichtung (12) nach Anspruch 8, **dadurch gekennzeichnet, dass** der Antrieb (22) des Kreismessers (16) einen Entriegelungsstift (24) zum Lösen des Sicherungsstifts (25) aufweist, wobei der Entriegelungsstift (24) am Sicherungsstift (25) der Sicherungsplatte (43) anliegt und insbesondere auf der Drehachse des Kreismessers (16) liegt.

15. Scheibenschneidanlage nach einem der Ansprüche 10 bis 14, **dadurch gekennzeichnet, dass** die Scheibenschneidemaschine (11) als Schrägschneider oder als Vertikalschneider ausgebildet ist.

## Claims

1. Blade removal device (12) for removing a circular blade (16) of a slice cutting machine (11) for cutting slices from, in particular, strand-shaped material to be cut, preferably food, the blade removal device (12) having a carrier (29) which can be arranged with a contact side (30a) on one side (21) of the circular blade (16), the blade removal device (12) having in the carrier (29) rotatably mounted fastening elements (19a, 19b) which can be rotated about a respective axis of rotation (31a, 31b) of the fastening elements (19a, 19b) relative to the carrier (29) from a mounting position for mounting the blade removal device (12) on the circular blade (16) into a holding position for holding the circular blade (16) on the blade removal device (12), **characterized in**
**that** the blade removal device (12) has a rotary handle (32) which is rotatably mounted on the carrier (29) and can be rotated relative to the carrier (29) from a closed position to an open position in order to open a closure (28) of the circular blade (16) and of the drive (22) of the circular blade (16), wherein the closure (28) is open in the open position of the rotary handle (32) and is closed in the closed position, wherein in the mounting position the fastening elements (19a, 19b) are designed to engage in recesses (50a, 50b) of the rotary handle (32) in the closed position, and wherein the recesses (50a, 50b) and the fastening elements (19a, 19b) are disengaged in the open position of the rotary handle (32).

2. Blade removal device according to claim 1, **characterized in that** the fastening elements (19a, 19b) each have a blade holder (18a, 18b) for passing through associated through recesses (17a, 17b) of the circular blade (16) in the mounting position and for holding the circular blade (16) in the holding position, and also a blade holder lever (36a, 36b) for rotating the blade holder (18a, 18b), wherein the blade holder (18a, 18b) has a holding pin (37a, 37b) aligned parallel to the carrier (29), wherein in the mounting position of the respective fastening element (19a, 19b) the blade holder lever (36a, 36b) is designed to engage in one of the recesses (50a, 50b) of the rotary handle (32) in the closed position and the blade holder lever (36a, 36b) is aligned perpendicular to the holding pin (37a, 37b) and parallel to the carrier (29), and wherein the blade holder lever (36a, 36b) is preferably arranged on the side (30b) of the carrier (29) opposite the blade holder (18a, 18b).

3. Blade removal device according to claim 2, **characterized in that** the carrier (29) is designed with stops (38) for the blade holder levers (36a, 36b).

4. Blade removal device according to one of the preceding claims, **characterized in that** the fastening elements (19a, 19b) have springs (40) for pressing the circular blade (16) against the carrier (29), the springs (40) being arranged in particular on the side (30b) of the carrier (29) opposite the contact side (30a).

5. Blade removal device according to one of the preceding claims, **characterized in that** the rotary handle (32) is designed to rotate a hexagon (33), the hexagon (33) being formed on a nut (23) which is part of the closure (28).

6. Blade removal device according to one of the preceding claims, **characterized in that** the rotary handle (32) can be transferred from the closed position to the open position by a rotation through approximately 60°, the rotary handle (32) in particular engaging through a central recess (41) of the carrier (29).

7. Blade removal device according to one of the preceding claims, **characterized in that** a securing plate (43) with lugs (44a, 44b) is arranged in the rotary handle (32) and the carrier (29) has lug receptacles (45a, 45b, 45c, 45d) for receiving the lugs (44a, 44b) in the open position and/or the closed position of the rotary handle (32), wherein the rotary handle (32) has at least one spring element (46a, 46b, 46c, 46d), preferably four spring elements (46a, 46b, 46c, 46d), for exerting a spring force on the securing plate (43) in the direction of the carrier (29), wherein the lugs (44a, 44b) are pressed into the lug receptacles (45a, 45b, 45c, 45d) by the spring force, and wherein the carrier (29) preferably has connecting links (47a, 47b) for connecting the lug receptacles (45a, 45b, 45c, 45d) in pairs.

8. Blade removal device according to claim 7, **characterized in that** the securing plate (43) has a securing pin (25) for displacing the securing plate (43) away from the carrier (29) against the spring force of the at least one spring element (46a, 46b, 46c, 46d), the securing pin (25) preferably being arranged centrally in the rotary handle (32) in a guide tube (48).

9. Blade removal device according to one of the preceding claims, **characterized in that** the blade removal device (12) is formed with a latch (39) for fixing to the blade protection ring (15) and/or with receptacles (49a, 49b) for receiving pins of the blade protection ring (15).

10. Slice cutting system (10) comprising a blade removal device (12) according to one of the preceding claims,
**characterized in**
**that** the slice cutting system (10) has a drive (22) for holding and driving a circular blade (16), wherein the drive (22) and the circular blade (16) are connected to each other by a closure (28).

11. Slice cutting system according to claim 10, **characterized in that** the circular blade (16) has through recesses (17a, 17b) for passing through associated blade holders (18a, 18b) of the fastening elements (19a, 19b) in the mounting position of the fastening elements (19a, 19b) and for blocking the blade holders (18a, 18b) in the holding position of the fastening elements (19a, 19b).

12. Slice cutting system according to one of claims 10 or 11, **characterized in that** a nut (23) is detachably fastened to the circular blade (16) about its axis of rotation, which nut is part of the closure (28) and is formed with recesses (23') for forming the closure (28) with associated protrusions (22') of the drive (22) of the circular blade (16), wherein a hexagon (33) for rotating the nut (23) is preferably formed on the nut (23), and wherein the rotary handle (32) is designed in particular for rotating the hexagon (33).

13. Slice cutting system according to any one of claims 10 to 12, **characterized in that** the circular blade (16) has a marking arrow (20) pointing to a pin on the blade protection ring (15) when the circular blade (16) is in a rotational position in which the through recesses (17a, 17b) are at the top and bottom.

14. Slice cutting system according to any one of claims 10 to 13, comprising a blade removal device (12) according to claim 8, **characterized in that** the drive (22) of the circular blade (16) has an unlocking pin (24) for releasing the securing pin (25), wherein the unlocking pin (24) rests on the securing pin (25) of the securing plate (43) and in particular lies on the axis of rotation of the circular blade (16).

15. Slice cutting system according to one of claims 10 to 14, **characterized in that** the slice cutting machine (11) is designed as an inclined cutter or as a vertical cutter.

## Revendications

1. Dispositif d'enlèvement de couteau (12) permettant d'enlever un couteau circulaire (16) d'une machine à découper en tranches (11) permettant de découper des tranches de produits à découper en particulier en forme de boudin, de préférence des produits alimentaires, dans lequel le dispositif d'enlèvement de couteau (12) présente un support (29) qui peut être disposé avec un côté d'appui (30a) sur un côté (21) du couteau circulaire (16), dans lequel le dispositif d'enlèvement de couteau (12) présente des éléments de fixation (19a, 19b) montés rotatifs dans le support (29), lesquels éléments de fixation peuvent tourner autour d'un axe de rotation (31a, 31b) respectif des éléments de fixation (19a, 19b) par rapport au support (29) d'une position de montage permettant de monter le dispositif d'enlèvement de couteau (12) sur le couteau circulaire (16) à une position de maintien permettant de maintenir le couteau circulaire (16) sur le dispositif d'enlèvement de couteau (12),
**caractérisé en ce**
**que** le dispositif d'enlèvement de couteau (12) présente une poignée rotative (32) montée rotative sur le support (29), laquelle poignée peut être entraînée en rotation par rapport au support (29) d'une position fermée à une position ouverte, pour ouvrir une fermeture (28) du couteau circulaire (16) et de l'entraînement (22) du couteau circulaire (16), dans lequel la fermeture (28) est ouverte dans la position ouverte de la poignée rotative (32) et fermée dans la position fermée, dans lequel les éléments de fixation (19a, 19b) sont conçus, dans la position de montage, pour venir en prise dans des évidements (50a, 50b) de la poignée rotative (32) dans la position fermée, et dans lequel les évidements (50a, 50b) et les éléments de fixation (19a, 19b) se trouvent hors de prise dans la position ouverte de la poignée rotative (32).

2. Dispositif d'enlèvement de couteau selon la revendication 1,
**caractérisé en ce que** les éléments de fixation (19a, 19b) comprennent respectivement un porte-couteau (18a, 18b) pour le passage à travers des évidements de passage (17a, 17b) correspondants du couteau circulaire (16) dans la position de montage et pour le maintien du couteau circulaire (16) dans la position de maintien, ainsi qu'un levier de porte-couteau (36a, 36b) pour l'entraînement en rotation du porte-couteau (18a, 18b), dans lequel le porte-couteau (18a, 18b) présente une tige de maintien (37a, 37b) orientée parallèlement au support (29), dans lequel, dans la position de montage de l'élément de fixation (19a, 19b) concerné, le levier de porte-couteau (36a, 36b) est conçu pour venir en prise dans l'un des évidements (50a, 50b) de la poignée rotative (32) dans la position fermée, et le levier de porte-couteau (36a, 36b) est orienté perpendiculairement à la tige de maintien (37a, 37b) et parallèlement au support (29), et dans lequel le levier de porte-couteau (36a, 36b) est de préférence disposé sur le côté (30b) du support (29) opposé au porte-couteau (18a, 18b).

3. Dispositif d'enlèvement de couteaux selon la revendication 2, **caractérisé en ce que** le support (29) est conçu avec des butées (38) pour les leviers de porte-couteaux (36a, 36b).

4. Dispositif d'enlèvement de couteau selon l'une des revendications précédentes, **caractérisé en ce que** les éléments de fixation (19a, 19b) présentent des ressorts (40) permettant de presser le couteau circulaire (16) contre le support (29), dans lequel les ressorts (40) sont en particulier disposés sur le côté (30b) du support (29) opposé au côté d'appui (30a).

5. Dispositif d'enlèvement de couteau selon l'une des revendications précédentes, **caractérisé en ce que** la poignée rotative (32) est conçue pour l'entraînement en rotation d'un hexagone (33), dans lequel l'hexagone (33) est conçu sur un écrou (23) qui fait partie de la fermeture (28).

6. Dispositif d'enlèvement de couteau selon l'une des revendications précédentes, **caractérisé en ce que** la poignée rotative (32) peut passer de la position fermée à la position ouverte par une rotation d'environ 60 °, dans lequel la poignée rotative (32) traverse en particulier un évidement central (41) du support (29).

7. Dispositif d'enlèvement de couteau selon l'une des revendications précédentes, **caractérisé en ce qu'**une plaque de sécurité (43) avec des ergots (44a, 44b) est disposée dans la poignée rotative (32) et le support (29) présente des logements d'ergots (45a, 45b, 45c, 45d) permettant de loger les ergots (44a, 44b) dans la position ouverte et/ou la position fermée de la poignée rotative (32), dans lequel la poignée rotative (32) présente au moins un élément de ressort (46a, 46b, 46c, 46d), de préférence quatre éléments de ressort (46a, 46b, 46c, 46d), permettant d'exercer une force de ressort sur la plaque de sécurité (43) en direction du support (29), dans lequel la force de ressort permet de presser les ergots (44a, 44b) dans les logements d'ergots (45a, 45b, 45c, 45d), et dans lequel le support (29) présente de préférence des coulisses (47a, 47b) pour la liaison par paire des logements d'ergots (45a, 45b, 45c, 45d).

8. Dispositif d'enlèvement de couteau selon la revendication 7,
**caractérisé en ce que** la plaque de sécurité (43) présente une tige de sécurité (25) permettant de déplacer la plaque de sécurité (43) en l'éloignant du support (29) à l'encontre de la force de ressort de l'au moins un élément de ressort (46a, 46b, 46c, 46d), dans lequel la tige de sécurité (25) est disposée de préférence au centre de la poignée rotative (32) dans un tube de guidage (48).

9. Dispositif d'enlèvement de couteau selon l'une des revendications précédentes, **caractérisé en ce que** le dispositif d'enlèvement de couteau (12) est conçu avec un verrou (39) pour la fixation sur l'anneau de protection des couteaux (15) et/ou avec des logements (49a, 49b) permettant de loger de broches de l'anneau de protection des couteaux (15).

10. Installation de découpe en tranches (10) comportant un dispositif d'enlèvement de couteau (12) selon l'une des revendications précédentes,
**caractérisée en ce**
**que** l'installation de découpe en tranches (10) présente un entraînement (22) pour le maintien et l'entraînement d'un couteau circulaire (16), dans laquelle l'entraînement (22) et le couteau circulaire (16) sont reliés entre eux par une fermeture (28).

11. Installation de découpe en tranches selon la revendication 10, **caractérisée en ce que** le couteau circulaire (16) présente des évidements de passage (17a, 17b) pour le passage de porte-couteaux (18a, 18b) associés des éléments de fixation (19a, 19b) dans la position de montage des éléments de fixation (19a, 19b) et pour le blocage des porte-couteaux (18a, 18b) dans la position de maintien des éléments de fixation (19a, 19b).

12. Installation de découpe en tranches selon l'une des revendications 10 ou 11, **caractérisée en ce qu'**un écrou (23) est fixé de manière amovible sur le couteau circulaire (16) autour de son axe de rotation, lequel écrou fait partie de la fermeture (28) et est conçu avec des évidements (23') pour la conception de la fermeture (28) avec des renflements (22') associés de l'entraînement (22) du couteau circulaire (16), dans laquelle un hexagone (33) est de préférence conçu sur l'écrou (23) pour l'entraînement en rotation de l'écrou (23), et dans laquelle la poignée rotative (32) est en particulier conçue pour entraîner en rotation l'hexagone (33).

13. Installation de découpe en tranches selon l'une des revendications 10 à 12, **caractérisée en ce que** le couteau circulaire (16) présente une flèche de repérage (20) pointant vers une broche sur la bague de protection des couteaux (15) lorsque le couteau circulaire (16) est dans une position de rotation dans laquelle les évidements de passage (17a, 17b) sont en haut et en bas.

14. Installation de découpe en tranches selon l'une des revendications 10 à 13, comportant un dispositif d'enlèvement de couteau (12) selon la revendication 8, **caractérisée en ce que** l'entraînement (22) du couteau circulaire (16) présente une tige de déverrouillage (24) pour la libération de la tige de sécurité (25), dans laquelle la tige de déverrouillage (24) est en appui contre la tige de sécurité (25) de la plaque de sécurité (43) et est en particulier située sur l'axe de rotation du couteau circulaire (16).

15. Installation de découpe en tranches selon l'une des revendications 10 à 14, **caractérisée en ce que** l'installation de découpe en tranches (11) est conçue sous la forme d'appareil de découpe oblique ou sous la forme d'appareil de découpe vertical.
